# EUROPÄISCHE PATENTANMELDUNG

(11) **EP 4 517 006 A1**
(43) Veröffentlichungstag der Anmeldung: **05.03.2025**
(21) Anmeldenummer: 24195155.7
(22) Anmeldetag: 19.08.2024
(51) Int. Cl.: E02D 17/20, E02D 29/02

(54) **VERFAHREN ZUM ERRICHTEN EINER STÜTZKONSTRUKTION FÜR EIN GEOTECHNISCHES BAUWERK**

(30) Priorität: 28.08.2023 DE 102023123039
(71) Anmelder: Huesker Synthetic GmbH, 48712 Gescher (DE)
(72) Erfinder: Hangen, Hartmut, 48712 Gescher (DE)
(74) Vertreter: Pelster Behrends Patentanwälte PartG mbB

(57) **Zusammenfassung**

Die Erfindung betrifft ein Verfahren zum Errichten einer Stützkonstruktion (10) für ein geotechnisches Bauwerk (100), insbesondere ein Erdbauwerk, mit den Schritten: Bereitstellen zumindest einer Stützstruktur (12) und Positionieren zumindest einer Verankerungsmatte (18, 18a-18d) auf einer Rückseite (16) der Stützstruktur (12), wobei ein Verbindungsglied (20, 20a-20h) auf der der Stützstruktur (12) abgewandten Seite der Verankerungsmatte (18, 18a-18d) positioniert und über mehrere in horizontaler Längsrichtung der Stützstruktur (12) voneinander beabstandete Fixierelemente (22, 22a, 22b) derart an der Stützstruktur (12) fixiert wird, dass ein Lösen der Stützstruktur (12) von der Verankerungsmatte (18, 18a-18d) durch das Verbindungsglied (20, 20a-20h) verhindert wird.

## Beschreibung

Die Erfindung betrifft ein Verfahren zum Errichten einer Stützkonstruktion für ein geotechnisches Bauwerk, insbesondere ein Erdbauwerk, mit den Schritten: Bereitstellen zumindest einer Stützstruktur und Positionieren zumindest einer Verankerungsmatte auf einer Rückseite der Stützstruktur.

Ferner betrifft die Erfindung ein System zum Errichten einer Stützkonstruktion für ein geotechnisches Bauwerk, mit zumindest einer Stützstruktur und zumindest einer Verankerungsmatte zum Positionieren auf einer Rückseite der Stützstruktur.

Außerdem betrifft die Erfindung eine Stützkonstruktion für ein geotechnisches Bauwerk, insbesondere für ein Erdbauwerk, mit zumindest einer Stützstruktur und zumindest einer auf einer Rückseite der Stützstruktur positionierten Verankerungsmatte.

Darüber hinaus betrifft die Erfindung ein geotechnisches Bauwerk, insbesondere ein Erdbauwerk, mit einer Stützkonstruktion.

Bei der Errichtung von Ingenieurbauwerken, wie beispielsweise Brückenwiderlagern, in der Bauweise als geogitterbewehrte Stützkonstruktion kommen in der Regel sogenannte verlorene Schalungselemente aus gebogenen Baustahlmatten oder handelsübliche Rahmenschalungen aus dem Betonbau zur Anwendung. Darüber hinaus ist in diesem Zusammenhang die Verwendung von versetzbaren oder kletternden Segmentschalungen bekannt.

Bei der Verwendung von Rahmenschalungen ist eine aufwändige Montage erforderlich. Außerdem sind viele Komponenten notwendig und ein zumindest mittelschweres Hebegerät muss eingesetzt werden. Zur seitlichen Abstützung werden in der Praxis häufig Richtstützen verwendet, welche in der Regel planmäßig nicht auf den Abtrag der Verdichtungslasten bemessen sind. Bei richtlinienkonformer Dimensionierung der Richtstützen müsste im Vergleich zur aktuellen Praxis möglicherweise eine erhöhte Anzahl von Richtstützen verwendet werden. Darüber hinaus muss die Schalung zurückgebaut werden und es ergibt sich ein großes Transportvolumen.

Der Einsatz von gebogenen Stahlgittermatten als Frontelement erfordert eine zeitaufwändige und fehleranfällige Montage von Abspannhaken. Außerdem ist die Verdichtung im Frontbereich zeitaufwändig und im Regelfall nur mit kleinem Gerät möglich. Die Qualität der Verdichtung ist oft ungenügend und stark abhängig vom Bodenmaterial, da insbesondere unter und zwischen den Abspannhaken nicht oder nur bedingt gearbeitet werden kann. Die horizontalen Schenkel der Stahlgittermatte sind bei Zwickeln und Ecken hinderlich, sodass die Verdichtung nicht oder kaum möglich ist. Ferner ist es zwingend erforderlich, dass als Rieselschutz notwendige Geotextil in den Kreuzungspunkten der Abspannhaken zu durchstoßen. Hierdurch wird im Bereich der Durchstoßungspunkte eine Schwächung verursacht, welche besonders dann zu Problemen führen kann, wenn die Stützkonstruktion planmäßig mit Wasser durchströmt wird. Außerdem weisen entsprechende Konstruktionen eine große Anzahl an Überlappungs- und Stoßstellen auf.

Da versetzbare Segmentschalungen seitlich herausgezogen werden müssen, bedingt der Einsatz häufig ein nicht akzeptables Manko an Arbeitssicherheit. Außerdem ist eine Auflockerung des Bodenmaterials beim Versetzen möglich. Arbeiten mit einer versetzbaren Segmentschalung erfordern in der Regel außerdem einen angemessen großen Arbeitsraum auf der der Stützkonstruktion abgewandten Seite, bzw. am Fuß der Konstruktion. Ferner weist die Böschungsfront regelmäßig keine ausreichende Biegesteifigkeit auf, da dauerhaft glatte Oberflächen nur mit ausgewähltem Schottermaterial oder hydraulisch gebundenen Schüttmaterialien erreicht werden können. Es ergeben sich außerdem hohe Vorhaltekosten für die Fertigung und den Transport für Schalungselemente.

Die der Erfindung zugrunde liegende Aufgabe besteht somit darin, die Errichtung von Stützkonstruktionen für geotechnische Bauwerke zu vereinfachen.

Die Aufgabe wird gelöst durch ein Verfahren der eingangs genannten Art, wobei ein Verbindungsglied auf der der Stützstruktur abgewandten Seite der Verankerungsmatte positioniert und über mehrere in horizontaler Längsrichtung der Stützstruktur voneinander beabstandete Fixierelemente derart an der Stützstruktur fixiert wird, dass ein Lösen der Stützstruktur von der Verankerungsmatte durch das Verbindungsglied verhindert wird.

Die Verankerungsmatte dient zur Verankerung der Stützstruktur. Das Verbindungsglied weist vorzugsweise eine längliche Grundform auf und/oder ist stabförmig ausgebildet. Die Stützkonstruktion kann ohne den Einsatz von Abspannhaken errichtet werden, sodass etwaige Verdichtungsvorgänge eines Füllmaterials nicht beeinträchtigt werden. Die Verdichtung kann entlang der gesamten Stützkonstruktion ohne Unterbrechung durchgeführt werden. Die Verankerungsmatte sorgt für eine integrale Absturzsicherung. Überlappungen können vermieden werden, da die Stützstrukturen stumpf gestoßen werden können. Außerdem können durch die Verwendung großer Elemente, z.B. in der Größe von 2 m x 2,5 m, die Anzahl von Stößen deutlich reduziert werden, was zu einer höheren Genauigkeit und Maßhaltigkeit und Ebenheit der Oberfläche führt. Es sind keine horizontalen Stahlgitterelemente erforderlich, welche ebenfalls die Verdichtung stören würden. Wegen der fehlenden Abspannhaken sind auch keine Durchstoßungspunkte eines etwaigen Rieselschutzes erforderlich. Das Verfahren erfordert insgesamt einen vergleichsweise geringen Aufwand beim Einbau und Ausrüsten, bzw. Ausschalen. Die Stützkonstruktionserrichtung erfolgt wegen der schnellen Montierbarkeit und dem Einsatz von Standardkomponenten aus dem Hochbau vergleichsweise zügig. Die Höhe der Befestigungsebenen kann ferner frei gewählt werden. Darüber hinaus ist eine Vorfertigung der Stützstruktur mit fixierter Verankerungsmatte möglich.

Das erfindungsgemäße Verfahren wird ferner dadurch vorteilhaft weitergebildet, dass die Verankerungsmatte als Verankerungstextil ausgebildet ist. Das Verankerungstextil ist vorzugsweise ein Geogitter, insbesondere ein Geogitterbewehrungsstreifen. Eine Verankerung aus Textil ist vorzugsweise in Längsrichtung flexibel und kann sich Ungleichmäßigkeiten und Unebenheiten in der Unterlage, bzw. im Schüttkörper, anpassen. Die Verankerungsmatte kann alternativ auch als Metallgitter oder Kunststoffgitter ausgebildet sein. Die Verankerungsmatte kann ein Ösengitter aus Metall sein.

In einer weiteren bevorzugten Ausführungsform des erfindungsgemäßen Verfahrens wird das Verbindungsglied über die mehreren Fixierelemente derart an der Stützstruktur fixiert, dass das Verbindungsglied samt Verankerungsmatte in Vertikalrichtung bewegbar ist. Somit weist die Verankerung einen Freiheitsgrad in vertikaler Richtung auf. Das Verbindungsglied kann sich gemeinsam mit einem sich auf der Verankerungsmatte befindenden Füllmaterial relativ zur Stützstruktur setzen. Wenn sich das Füllmaterial setzt, wird die Verankerungsmatte in vertikaler Richtung, im Regelfall nach unten, bewegt. Das Verbindungsglied kann dieser Vertikalbewegung folgen, sodass Materialsetzungen kein Beschädigungsrisiko für die Stützkonstruktion mit sich bringen. Die maximale relative Setzung kann durch die Ausführung der Fixierelemente beeinflusst werden und beträgt beispielsweise 100 mm.

Die Fixierelemente, mit welchen die Verankerungsmatte an der Stützstruktur fixiert ist, können in einer gemeinsamen Fixierebene angeordnet sein. Die Fixierebene kann eine horizontale Ebene sein oder geneigt gegenüber der Horizontalen ausgerichtet sein. Das Verbindungsglied, welches das Lösen der Stützstruktur von der Verankerungsmatte verhindert, kann sich entlang einer Längsachse erstrecken. Die Längsachse kann in horizontaler Richtung verlaufen oder geneigt gegenüber einer Horizontalen verlaufen. Die Verankerung der Verankerungsmatte an der Stützstruktur kann also in einer horizontalen Ebene liegen oder schräg bzw. geneigt gegenüber der Horizontalen erfolgen. Die Verankerung kann also einer an- oder abfallenden Gradiente der Stützkonstruktion folgen.

Es ist darüber hinaus ein erfindungsgemäßes Verfahren bevorzugt, bei welchem die Fixierelemente integrale Bestandteile der Stützstruktur sind und/oder als Gitterstreben der Stützstruktur ausgebildet sind. Alternativ oder zusätzlich können zum Fixieren des Verbindungsglieds an der Stützstruktur auch ein oder mehrere Fixierelemente eingesetzt werden, die separat von der Stützstruktur ausgebildet sind, beispielsweise umgeformte O-Ringe, Schäkel oder Schellen. Die als Gitterstreben ausgebildeten Fixierelemente erstrecken sich vorzugsweise jeweils entlang einer Hochachse. Das Verbindungsglied erstreckt sich vorzugsweise in horizontaler Richtung oder in einer Richtung, welche nicht mehr als 25°, insbesondere nicht mehr als 15°, von einer Horizontalen abweicht.

Es ist darüber hinaus ein erfindungsgemäßes Verfahren bevorzugt, bei welchem die Stützstruktur als Stützgitter ausgebildet ist. Das Stützgitter kann als Stahlgittermatte ausgebildet sein. Die Stahlgittermatte kann blank oder z.B. durch Verzinkung gegen Korrosion geschützt sein. Die Stützstruktur kann alternativ ein Verbund aus Spundwandelementen sein, wobei die Spundwandelemente aus Kunststoff, insbesondere PVC ausgebildet sein können. Die Stützstruktur kann ein Spundwandprofil sein, wobei das Spundwandprofil aus Kunststoff, insbesondere aus PVC ausgebildet sein kann. Das Spundwandprofil ist dann typischerweise als Omega-Profil ausgebildet. Das Verbindungsglied wird vorzugsweise durch Bohrungen in der Spundwand, beispielsweise durch Bohrungen in den Omega-Profilen, gesteckt.

In einer anderen bevorzugten Ausführungsform des erfindungsgemäßen Verfahrens weist die Stützstruktur mehrere voneinander beabstandete, vorzugsweise senkrecht zur Längsachse verlaufende, und in Richtung der Verankerungsmatte aus einer Stützebene herausragende Sicken auf, wobei die Fixierelemente vorzugsweise im Bereich der Sicken angeordnet sind. Wenn die Stützstruktur als Stützgitter ausgebildet ist, ist die Stützebene eine Gitterebene des Stützgitters. Die Längsrichtung ist vorzugsweise die Wandlängsrichtung der Stützkonstruktion. Die Sicken zeigen vorzugsweise nach innen. Benachbarte Sicken weisen in Horizontalrichtung einen Sickenabstand zueinander auf, wobei der Sickenabstand in einem Bereich zwischen 50 und 1000 mm, vorzugsweise in einem Bereich zwischen 100 und 500 mm liegt. Die Sicken weisen vorzugsweise eine Sickentiefe in einem Bereich von 5 bis 100 mm, vorzugsweise 10 bis 15 mm, auf. Die Sicken erstrecken sich vorzugsweise jeweils entlang einer Hochachse. Die Fixierelemente sind vorzugsweise die den Sickengrund bildenden Gitterstreben einer gesickten Stahlgittermatte. Die Sicken können werksseitig in einem geeigneten Raster, beispielsweise alle 30 cm, eingeprägt werden. Die Sicken dienen als Konterlager für das Verbindungsglied, um welches die Verankerungsmatte umgelenkt und/oder kraftschlüssig angeschlossen sein kann. Die Stützstruktur kann aus Bewehrungseisen gefertigt sein. Die Stützstruktur kann als Schalung und Bewehrung einer von außen aufzubringenden Betonschale genutzt werden. Die Betonschale kann aus Spritzbeton bestehen oder mit einer Filigranplatte ausgeführt werden. Die Betonschale kann alternativ als Ortbetonplatte ausgeführt werden. Die Filigranplatte kann an dem Gitter mit Hilfe zusätzlicher geeigneter Verbindungselemente ausgerichtet und fixiert werden. Vorzugsweise weisen die Sicken jeweils mehrere Vertikalstäbe auf, sodass das Verbindungsglied in unterschiedlichen Ebenen angeordnet werden kann. Beim Aufbau einer Polsterwand muss mit den Geogittern ein Abstand geschaffen werden, entweder mit einem Kunststoffgitterrost oder mit einem Schalbrett, welches sukzessive mit nach oben gezogen wird. Hierdurch kann eine zum Korrosionsschutz der Bewehrungsstäbe aus Stahl erforderliche Betonüberdeckung ermöglicht werden. Die Dicke dieser Überdeckung und der somit erforderliche Abstand variiert in Abhängigkeit von der angestrebten Nutzungsdauer und Exposition.

Das erfindungsgemäße Verfahren wird ferner dadurch vorteilhaft weitergebildet, dass das Verbindungsglied als Steckstab ausgebildet ist und/oder zwischen die Verankerungsmatte und die Fixierelemente eingeschoben wird. Das Verbindungsglied weist vorzugsweise eine Länge im Bereich von 0,1 m und 5 m, insbesondere eine Länge im Bereich zwischen 0,4 und 2 m auf. Das als Steckstab ausgebildete Verbindungsglied ist vorzugsweise aus Metall ausgebildet. Der Steckstab kann ein Rundstab sein. Das als Steckstab ausgebildete Verbindungsglied weist vorzugsweise eine Länge von zumindest 30 cm, vorzugsweise von zumindest 50 cm, besonders bevorzugt von zumindest 70 cm, auf. An dem einen Ende ist bevorzugt eine Öse gebogen, mit der der Stab für weitere Arbeitsschritte in seiner Position fixiert werden kann. Die Länge des Stabes ist bevorzugt etwas länger als die Breite eines Frontelementes, um eine Verschränkung nebeneinander angeordneter Elemente zu ermöglichen.

Das erfindungsgemäße Verfahren wird ferner durch den folgenden Verfahrensschritt weitergebildet: Umschlagen der Verankerungsmatte um das Verbindungsglied nach dem Fixieren des Verbindungsglieds an der Stützstruktur, sodass die Verankerungsmatte im Bereich der Stützstruktur von dem Verbindungsglied umgelenkt wird und ein Umlenkabschnitt der Verankerungsmatte um das Verbindungsglied umläuft und ein sich jenseits des Verbindungsglieds erstreckender Verankerungsabschnitt der Verankerungsmatte durch Überbauung mit einem Füllmaterial verankerbar ist. Der Verankerungsabschnitt der Verankerungsmatte kann zumindest bereichsweise zwei übereinander angeordnete Verankerungslagen aufweisen. Die untere Verankerungslage und die obere Verankerungslage liegen vorzugsweise unmittelbar übereinander. Das Füllmaterial kann zementstabilisierter Boden sein. Das Füllmaterial kann auch frei von Bindemitteln sein. Das Füllmaterial kann Schotter umfassen. Das Füllmaterial kann eine Schüttung aus Gabionensteinen sein oder eine Steinschlichtung.

In einer weiteren bevorzugten Ausführungsform des erfindungsgemäßen Verfahrens wird ein Bewehrungstextil in dem rückseitigen Bereich der Stützstruktur oberhalb der Verankerungsmatte positioniert, insbesondere derart, dass ein erster Bewehrungsabschnitt des Bewehrungstextils auf dem Verankerungsabschnitt der Verankerungsmatte aufliegt und/oder ein Materialrückhalteabschnitt des Bewehrungstextils sich entlang der Stützstruktur erstreckt. Das Verfahren kann ferner das Befüllen des rückseitigen Bereichs der Stützstruktur mit einem Füllmaterial, insbesondere Schüttmaterial, zum kraftschlüssigen Verankern der Verankerungsmatte unter dem Füllmaterial umfassen. Darüber hinaus kann das Verfahren das Umschlagen des Bewehrungstextils nach erfolgter Befüllung des rückseitigen Bereichs der Stützstruktur mit dem Füllmaterial umfassen, insbesondere derart, dass ein zweiter Bewehrungsabschnitt des Bewehrungstextils oberhalb des Füllmaterials und/oder parallel zum ersten Bewehrungsabschnitt des Bewehrungstextils verläuft. Alternativ oder zusätzlich kann das Verfahren auch das Verdichten des sich im rückseitigen Bereich der Stützstruktur befindenden Füllmaterials mit einer Verdichtungsvorrichtung umfassen.

Das erfindungsgemäße Verfahren wird ferner dadurch vorteilhaft weitergebildet, dass zumindest ein Trägerkörper auf einer Frontseite der Stützstruktur aufgestellt wird. Alternativ oder zusätzlich wird die Stützstruktur an dem Trägerkörper mittels eines oder mehrerer Befestigungsglieder befestigt. Der Trägerkörper dient als Schalungsträger, welcher die Stützstruktur frontseitig aussteift und abstützt. Die Schalungsträger fungieren außerdem als Absturzsicherung und Richtlehre. Das eine oder die mehreren Befestigungsglieder sind zerstörungsfrei lösbar. Die Stützstruktur und der Trägerkörper werden über die Befestigungsglieder miteinander verspannt. Die Befestigungsglieder können Keile umfassen. Die Befestigungsglieder können Fixierbügel oder Fixierklammern oder Fixierklemmen, beispielsweise Flanschklemmen oder Hakenbriden, umfassen. Die Befestigungsglieder können Fixierbolzen umfassen. Die Trägerkörper können auf geringere Windlast bemessen werden als bei einer Systemschalung, da die Stützstruktur winddurchlässig ist. Die Trägerkörper können also kleiner dimensioniert werden. Wenn die Sicken ausreichend groß bemessen und/oder ausreichend häufig ausgeführt sind, kann in bestimmten Fällen auf Trägerkörper und/oder Haltekonstruktionen verzichtet werden. Nach dem Befüllen des rückseitigen Bereichs der Stützstruktur mit einem Füllmaterial werden die Befestigungsglieder wieder gelöst und der Trägerkörper wird entfernt.

Die aufgestellte Stützstruktur kann mittels Richtstützen und/oder einer Haltekonstruktion aus Stützrohren und Rohrständern für die anfängliche Hinterfüllung stabilisiert werden. Der Rohrständer kann ein Bauzaunfuß sein. Nach dem Befüllen werden die Richtstützen und/oder die Haltekonstruktion wieder entfernt. Die Konstruktion kann mit kleineren oder gegebenenfalls auch ohne Richtstützen, bzw. nur anfänglich erforderlichen oder verlorenen Stützen, errichtet werden. Dadurch kann auch gebaut werden, ohne Platz nach außen in Anspruch nehmen zu müssen.

Es ist ferner ein erfindungsgemäßes Verfahren vorteilhaft, bei welchem mehrere Verankerungsmatten auf der Rückseite der Stützstruktur in Vertikalrichtung voneinander beabstandet positioniert werden, wobei die mehreren Verankerungsmatten jeweils mittels eines auf der der Stützstruktur abgewandten Seite der Verankerungsmatte positionierten Verbindungsglieds und über mehrere in Längsrichtung der Stützstruktur voneinander beabstandete Fixierelemente derart an der Stützstruktur fixiert werden, dass ein Lösen der Stützstruktur von der jeweiligen Verankerungsmatte durch das jeweilige Verbindungsglied verhindert wird. Die Verankerungsmatten werden jeweils auf einer verdichtetes Füllmaterial und/oder ein Bewehrungstextil umfassenden Materiallage verlegt. Die Stützstrukturen können untereinander verbunden werden, indem mehrere Verbindungsglieder, übergreifend von Stützstruktur zu Stützstruktur verlegt, durchgesteckt werden. Mehrere oder sämtliche Verbindungsglieder können auch über Verbindungselemente miteinander verbunden sein.

Die der Erfindung zugrunde liegende Aufgabe wird ferner durch ein System der eingangs genannten Art gelöst, wobei das erfindungsgemäße System ein Verbindungsglied zum Positionieren auf der der Stützstruktur abgewandten Seite der Verankerungsmatte umfasst, wobei das Verbindungsglied über mehrere in Längsrichtung der Stützstruktur voneinander beabstandete Fixierelemente derart an der Stützstruktur fixierbar ist, dass ein Lösen der Stützstruktur von der Verankerungsmatte durch das Verbindungsglied verhindert ist. Das erfindungsgemäße System wird vorzugsweise im Rahmen eines Verfahrens zum Errichten einer Stützkonstruktion nach einer der vorstehend beschriebenen Ausführungsformen eingesetzt. Hinsichtlich der Vorteile und Modifikationen des erfindungsgemäßen Systems wird zunächst auf die Vorteile und Modifikationen des erfindungsgemäßen Verfahrens verwiesen.

In einer bevorzugten Ausführungsform des erfindungsgemäßen Systems ist die Verankerungsmatte als Verankerungstextil ausgebildet. Alternativ oder zusätzlich ist das Verbindungsglied über die mehreren Fixierelemente derart an der Stützstruktur fixiert, dass das Verbindungsglied samt Verankerungsmatte in Vertikalrichtung bewegbar ist. Alternativ oder zusätzlich ist die Stützstruktur als Stützgitter ausgebildet.

Das erfindungsgemäße System wird ferner durch zumindest einen Trägerkörper zum Aufstellen auf einer Frontseite der Stützstruktur weitergebildet. Alternativ oder zusätzlich umfasst das erfindungsgemäße System ein oder mehrere Befestigungsglieder zum Befestigen der Stützstruktur an dem Trägerkörper. Alternativ oder zusätzlich weist das System Richtstützen und/oder eine Haltekonstruktion aus Stützrohren und Rohrständern zum Stabilisieren der aufgestellten Stützstruktur auf.

Die der Erfindung zugrunde liegende Aufgabe wird ferner durch eine Stützkonstruktion der eingangs genannten Art gelöst, wobei die erfindungsgemäße Stützkonstruktion ein Verbindungsglied aufweist, welches auf der der Stützstruktur abgewandten Seite der Verankerungsmatte positioniert und über mehrere in Längsrichtung der Stützstruktur voneinander beabstandete Fixierelemente derart an der Stützstruktur fixiert ist, dass ein Lösen der Stützstruktur von der Verankerungsmatte durch das Verbindungsglied verhindert ist. Die Stützkonstruktion ist vorzugsweise mit einem Verfahren zum Errichten einer Stützkonstruktion nach einer der vorstehend beschriebenen Ausführungsformen und/oder mittels eines Systems zum Errichten einer Stützkonstruktion nach einer der vorstehend beschriebenen Ausführungsformen errichtet worden. Hinsichtlich der Vorteile und Modifikationen der erfindungsgemäßen Stützkonstruktion wird somit zunächst auf die Vorteile und Modifikationen des erfindungsgemäßen Verfahrens und die Vorteile und Modifikationen des erfindungsgemäßen Systems verwiesen.

Die erfindungsgemäße Stützkonstruktion führt zu einem verringerten Stahlverbrauch und einer erhöhten Steifigkeit an der Front. Auch ohne Bindemittelvergütung ergibt sich eine gute Gebrauchstauglichkeit. Wenn als Stützstruktur ein verzinktes Gitter eingesetzt wird, kann dieses als aktives Facing, beispielsweise mit Steinhinterfüllung, dienen. Mit der Stützkonstruktion lassen sich beispielsweise senkrechte Geländevorsprünge mit 3 bis 5 m Höhe erzeugen. Bei Verwendung einer verzinkten Stützstruktur kann die Stützkonstruktion auch als Gabionenersatz dienen.

In einer bevorzugten Ausführungsform der erfindungsgemäßen Stützkonstruktion sind die Fixierelemente integrale Bestandteile der Stützstruktur. Alternativ oder zusätzlich sind die Fixierelemente als Gitterstreben der Stützstruktur ausgebildet. Die Stützstruktur kann mehrere voneinander beabstandete, vorzugsweise senkrecht zur Längsrichtung verlaufende, und in Richtung der Verankerungsmatte aus einer Stützebene herausragende Sicken aufweisen, wobei die Fixierelemente vorzugsweise im Bereich der Sicken angeordnet sind.

In einer weiteren bevorzugten Ausführungsform der erfindungsgemäßen Stützkonstruktion ist das Verbindungsglied als Steckstab ausgebildet und/oder zwischen die Verankerungsmatte und die Fixierelemente eingeschoben. Die Verankerungsmatte ist vorzugsweise derart um das Verbindungsglied umgeschlagen, dass ein Umlenkabschnitt der Verankerungsmatte um das Verbindungsglied umläuft und ein sich jenseits des Verbindungsglieds erstreckender Verankerungsabschnitt der Verankerungsmatte durch Füllmaterial überbaut ist.

In einer anderen bevorzugten Ausführungsform weist die erfindungsgemäße Stützkonstruktion zumindest ein Bewehrungstextil auf, welches in dem rückseitigen Bereich der Stützkonstruktion oberhalb der Verankerungsmatte positioniert ist, insbesondere derart, dass ein erster Bewehrungsabschnitt des Bewehrungstextils auf dem Verankerungsabschnitt der Verankerungsmatte aufliegt und/oder ein Materialrückhalteabschnitt des Bewehrungstextils sich entlang der Stützstruktur erstreckt. Alternativ oder zusätzlich weist die Stützkonstruktion Füllmaterial, insbesondere Schüttmaterial, auf, mit welchem der rückseitige Bereich der Stützstruktur befüllt ist und unter welchem die Verankerungsmatte kraftschlüssig verankert ist. Das Bewehrungstextil ist vorzugsweise um das Füllmaterial umgeschlagen, insbesondere derart, dass ein zweiter Bewehrungsabschnitt des Bewehrungstextils oberhalb des Füllmaterials und/oder parallel zum ersten Bewehrungsabschnitt des Bewehrungstextils verläuft. Das Füllmaterial ist vorzugsweise mittels einer Verdichtungsvorrichtung verdichtet.

Es ist darüber hinaus eine erfindungsgemäße Stützkonstruktion mit mehreren Verankerungsmatten bevorzugt, wobei die mehreren Verankerungsmatten auf der Rückseite der Stützstruktur in Vertikalrichtung voneinander beabstandet positioniert sind. Die mehreren Verankerungsmatten sind jeweils mittels eines auf der der Stützstruktur abgewandten Seite der Verankerungsmatte positionierten Verbindungsglieds und über mehrere in Längsrichtung der Stützstruktur voneinander beabstandete Fixierelemente derart an der Stützstruktur fixiert, dass ein Lösen der Stützstruktur von der jeweiligen Verankerungsmatte durch das jeweilige Verbindungsglied verhindert ist.

Die der Erfindung zugrunde liegende Aufgabe wird ferner durch ein geotechnisches Bauwerk der eingangs genannten Art gelöst, wobei die Stützkonstruktion des erfindungsgemäßen geotechnischen Bauwerks nach einer der vorstehend beschriebenen Ausführungsformen ausgebildet ist. Hinsichtlich der Vorteile und Modifikationen des erfindungsgemäßen geotechnischen Bauwerks wird auf die Vorteile und Modifikationen der erfindungsgemäßen Stützkonstruktion verwiesen.

Nachfolgend werden bevorzugte Ausführungsformen der Erfindung unter Bezugnahme auf die beiliegenden Zeichnungen näher erläutert und beschrieben. Dabei zeigen:
- Fig. 1: eine erfindungsgemäße Stützkonstruktion in einer schematischen Darstellung;
- Fig. 2: ein weiteres Ausführungsbeispiel einer erfindungsgemäßen Stützkonstruktion in einer schematischen Darstellung;
- Fig. 3: ein System zum Errichten einer Stützkonstruktion in einer ersten Phase der Stützkonstruktionserrichtung in einer schematischen Darstellung;
- Fig. 4: das in der Fig. 3 abgebildete System in einer weiteren Phase der Stützkonstruktionserrichtung in einer schematischen Darstellung;
- Fig. 5: das in der Fig. 4 abgebildete System in einer weiteren Phase der Stützkonstruktionserrichtung in einer schematischen Darstellung;
- Fig. 6: das in der Fig. 5 abgebildete System in einer weiteren Phase der Stützkonstruktionserrichtung in einer schematischen Darstellung;
- Fig. 7: das in der Fig. 6 abgebildete System in einer weiteren Phase der Stützkonstruktionserrichtung in einer schematischen Darstellung;
- Fig. 8: das in der Fig. 7 abgebildete System in einer weiteren Phase der Stützkonstruktionserrichtung in einer schematischen Darstellung;
- Fig. 9: das in der Fig. 8 abgebildete System in einer weiteren Phase der Stützkonstruktionserrichtung in einer schematischen Darstellung;
- Fig. 10: die in der Fig. 9 abgebildete Stützkonstruktion nach Abschluss der Errichtung in einer schematischen Darstellung;
- Fig. 11: eine Stützstruktur einer erfindungsgemäßen Stützkonstruktion in einer schematischen Darstellung;
- Fig. 12: ein System zum Errichten einer Stützkonstruktion in einer schematischen Darstellung;
- Fig. 13: eine Detaildarstellung von Befestigungsgliedern des in der Fig. 12 abgebildeten Systems;
- Fig. 14: eine weitere Detaildarstellung von Befestigungsgliedern des in der Fig. 12 abgebildeten Systems;
- Fig. 15: eine Stützstruktur samt Verankerungsmatte einer erfindungsgemäßen Stützkonstruktion in einer schematischen Darstellung;
- Fig. 16: eine erfindungsgemäße Stützkonstruktion in einer schematischen Darstellung nach dem Einschieben eines Verbindungsglieds zwischen eine Verankerungsmatte und mehrere Fixierelemente;
- Fig. 17: eine erfindungsgemäße Stützkonstruktion in einer schematischen Darstellung nach dem Umschlagen der Verankerungsmatte um das Verbindungsglied;
- Fig. 18: ein weiteres Ausführungsbeispiel einer erfindungsgemäßen Stützkonstruktion in einer schematischen Darstellung;
- Fig. 19: ein weiteres Ausführungsbeispiel einer erfindungsgemäßen Stützkonstruktion in einer schematischen Darstellung;
- Fig. 20: ein weiteres Ausführungsbeispiel einer erfindungsgemäßen Stützkonstruktion in einer schematischen Darstellung;
- Fig. 21: die in der Fig. 20 abgebildete Stützkonstruktion in einer schematischen Perspektivdarstellung;
- Fig. 22: ein weiteres Ausführungsbeispiel einer erfindungsgemäßen Stützkonstruktion in einer schematischen Darstellung;
- Fig. 23: ein Fixierelement einer erfindungsgemäßen Stützkonstruktion in einer perspektivischen Darstellung; und
- Fig. 24: ein Verbindungsglied einer erfindungsgemäßen Stützkonstruktion in einer Draufsicht.

Die Fig. 1 zeigt ein als Erdbauwerk ausgebildetes Bauwerk 100 mit einer Stützkonstruktion 10.

Die Stützkonstruktion 10 weist eine Stützstruktur 12 auf. Die Stützstruktur 12 ist als Stützgitter ausgebildet, nämlich als Stahlgittermatte. Die Stützstruktur 12 weist mehrere voneinander beabstandete und jeweils entlang einer Hochachse verlaufende Sicken auf, welche aus einer Stützebene 24 rückseitig herausragen.

Die Stützkonstruktion 10 umfasst ferner mehrere auf der Rückseite 16 der Stützstruktur 12 positionierte Verankerungsmatten 18a-18d. Auf der Frontseite 14 schließt die Stützkonstruktion 10 mit der Stützebene 24 der Stützstruktur 12 ab.

Die Verankerungsmatten 18a-18d sind als Verankerungstextile ausgebildet. In dem dargestellten Ausführungsbeispiel sind die Verankerungsmatten 18a-18d als Geogitter, nämlich als Geogitterbewehrungsstreifen, ausgebildet. Die Verankerungsmatten 18a-18d sind flexibel bzw. verformbar und können sich somit an Ungleichmäßigkeiten und Unebenheiten in der Unterlage anpassen.

Auf einer Seite der jeweiligen Verankerungsmatten 18a-18d sind als Steckstäbe ausgebildete Verbindungsglieder 20a-20d angeordnet, welche über mehrere in Längsrichtung der Stützstruktur 12 voneinander beabstandete Fixierelemente 22 derart an der Stützstruktur 12 fixiert sind, dass ein Lösen der Stützstruktur 12 von den jeweiligen Verankerungsmatten 18a-18d durch die Verbindungsglieder 20a-20d verhindert wird. Die Fixierelemente 22 sind integrale Bestandteile der Stützstruktur 12, nämlich die im Sickengrund der Stützstruktursicken angeordneten Gitterstreben. Die Verbindungsglieder 20a-20d sind über die Gitterstreben im Sickengrund derart an der Stützstruktur 12 fixiert, dass die Verbindungsglieder 20a-20d samt der Verankerungsmatten 18a-18d in Vertikalrichtung bewegbar sind. Somit weist die Verankerung einen Freiheitsgrad in vertikaler Richtung auf. Die Verbindungsglieder 18a-18d können sich somit gemeinsam mit dem sich auf den Verankerungsmatten 18a-18d befindenden Füllmaterial 102 setzen, sodass Erdbewegungen nicht zu einer übermäßigen Beanspruchung der Stützkonstruktion 10 führen. Bei entsprechenden Erdbewegungen muss lediglich die Reibung in der Kontaktstelle zwischen den Verbindungsgliedern 20a-20d und den im Sickengrund verlaufenden Gitterstreben der Stützstruktur 12 überwunden werden.

Die Verbindungsglieder 20a-20d sind jeweils als Steckstab ausgebildet. Das Verbindungsglied 20a ist zwischen die Verankerungsmatte 18a und die Fixierelemente 22 der Stützstruktur 12 eingeschoben. Das Verbindungsglied 20b ist zwischen die Verankerungsmatte 18b und die Fixierelemente 22 der Stützstruktur 12 eingeschoben. Das Verbindungsglied 20c ist zwischen die Verankerungsmatte 18c und die Fixierelemente 22 der Stützstruktur 12 eingeschoben. Das Verbindungsglied 20d ist zwischen die Verankerungsmatte 18d und die Fixierelemente 22 der Stützstruktur 12 eingeschoben. In Längsrichtung aufeinanderfolgende, bzw. nebeneinander angeordnete Verbindungsglieder, können miteinander verbunden, insbesondere ineinander verhakt, sein, beispielsweise über endseitige Ösen. Ein derartiges Verbindungsglied ist Fig. 24 dargestellt.

Die Verankerungsmatten 18a-18d sind derart um das jeweilige Verbindungsglied 20a-20d umgeschlagen, dass Umlenkabschnitte 26a-26d der jeweiligen Verankerungsmatten 18a-18d um das jeweilige Verbindungsglied 20a-20d umlaufen und sich jenseits der Verbindungsglieder 20a-20d erstreckende Verankerungsabschnitte 28a-28d ergeben, welche durch Füllmaterial 102 überbaut sind. Die Verankerungsabschnitte 28a-28d der Verankerungsmatten 18a-18d weisen zwei übereinander angeordnete Verankerungslagen 30a, 30b auf. Die untere Verankerungslage 30a und die obere Verankerungslage 30b liegen jeweils unmittelbar übereinander. Das Füllmaterial 102 kann ein Bodenmaterial sein. Das Füllmaterial 102 kann auch zementstabilisierter Boden sein. Alternativ kann das Füllmaterial 102 frei von Bindemitteln sein und/oder Schotter umfassen. Das Füllmaterial 102 kann ferner aus Gabionensteinen bestehen oder eine Steinschlichtung sein.

Die Stützkonstruktion 10 umfasst ferner mehrere Bewehrungstextile 32a-32d, welche in dem rückseitigen Bereich der Stützstruktur 12 jeweils oberhalb einer Verankerungsmatte 18a-18d positioniert sind. Die Bewehrungstextile 32a-32d sind dabei derart positioniert, dass ein erster Bewehrungsabschnitt 34a-34d der jeweiligen Bewehrungstextile 32a-32d auf dem Verankerungsabschnitt 28a-28d der jeweiligen Verankerungsmatte 18a-18d aufliegt und ein Materialrückhalteabschnitt 36a-36d der Bewehrungstextile 32a-32d sich entlang der Stützstruktur 12 erstreckt. Das Füllmaterial 102, mit welchem der rückseitige Bereich der Stützstruktur 12 befüllt ist, sorgt für eine kraftschlüssige Verankerung der Verankerungsmatten 18a-18d. Die Bewehrungstextile 32a-32d sind jeweils um das Füllmaterial 102 umgeschlagen, nämlich derart, dass die Bewehrungstextile 32a-32d jeweils zwei voneinander beabstandete und zumindest abschnittsweise parallel verlaufende Bewehrungsabschnitte 34a-34d umfassen, wobei sich zwischen den zumindest abschnittsweise parallel zueinander verlaufenden Bewehrungsabschnitten 34a-34d der jeweiligen Bewehrungstextile 32a-32d Füllmaterial 102 befindet. Das Füllmaterial 102 ist mittels einer Verdichtungsvorrichtung verdichtet.

Die Fig. 2 zeigt ein Bauwerk 100 mit einer alternativen Stützkonstruktion 10. In dieser Ausführungsform verlaufen die Verankerungslagen 30a, 30b der Verankerungsabschnitte 28a-28d der Verankerungsmatten 18a-18d nicht unmittelbar übereinander, sondern sind in Vertikalrichtung beabstandet voneinander. Hierzu werden die Verankerungsmatten 18a-18d jeweils mit zwei Verbindungsgliedern 20a-20h umgelenkt, sodass die Umlenkabschnitte 26a-26d parallel zur Stützebene 24 der Stützstruktur 12 verlaufen.

In dieser Ausführungsform kann auf zusätzliche Bewehrungstextile (vgl. Ziffern 32a-32d in Fig. 1) verzichtet werden.

Die Fig. 3 bis 10 zeigen die Errichtung einer Stützkonstruktion 10 mittels eines Systems 200.

Die Fig. 3 zeigt eine Errichtungsphase, in welcher bereits eine Stützstruktur 12 bereitgestellt und aufgerichtet wurde. Ferner wurde auf der Frontseite 14 der Stützstruktur 12 ein als Schalungsträger fungierender Trägerkörper 202 aufgestellt. Der Trägerkörper 202 wird mit Richtstützen 206a, 206b abgestützt. Die Stützstruktur 12 wurde mittels mehrerer Befestigungsglieder 204a204c an dem Trägerkörper 202 befestigt.

Wie in der Fig. 4 dargestellt, wird anschließend eine erste Verankerungsmatte 18a mittels eines ersten Verbindungsglieds 20a an der Stützstruktur 12 fixiert.

Die Fig. 5 zeigt, dass die Verankerungsmatte 18a anschließend mit Füllmaterial 102 überbaut wird, wobei das Füllmaterial 102 in ein Bewehrungstextil 32a eingeschlagen ist. Frontseitig ist ferner eine Rieselschutzmatte 38a positioniert.

Wie in der Fig. 6 dargestellt, wird anschließend eine weitere Verankerungsmatte 18b auf das Füllmaterial 102 gelegt und mittels eines weiteren Verbindungsglieds 20b mit der Stützstruktur 12 verbunden.

Die Fig. 7 zeigt, dass nachfolgend eine weitere Schicht an Füllmaterial 102 auf die Verankerungsmatte 18b aufgebaut wird, wobei auch dieses Füllmaterial 102 in ein Bewehrungstextil 32b eingeschlagen ist und frontseitig eine Rieselschutzmatte 38b positioniert wurde. Ferner wurden die Richtstützen 206a, 206b abgebaut, da die über die Verbindungsglieder 20a, 20b mit der Stützstruktur 12 verbundenen Verankerungsmatten 18a, 18b für eine ausreichende Stabilisierung der Stützstruktur 12 und somit auch des Trägerkörpers 202 sorgen.

Wie in der Fig. 8 dargestellt, wird nachfolgend eine weitere Verankerungsmatte 18c verlegt und mittels eines Verbindungsglieds 20c mit der Stützstruktur 12 verbunden.

Die Fig. 9 zeigt, dass anschließend eine weitere Schicht an Füllmaterial 102 aufgebaut wird, wobei auch diese Füllmaterialschicht mit einem Bewehrungstextil 32c und einer Rieselschutzmatte 38c versehen ist. Außerdem wurde eine weitere Verankerungsmatte 18d verlegt und mittels eines Verbindungsglieds 20d mit der Stützstruktur 12 verbunden.

Die Fig. 10 zeigt, dass die Befestigungsglieder 204a-204c nach kompletter Herstellung gelöst werden können, sodass der Trägerkörper 202 abgebaut werden kann. Die Stützkonstruktion 10 weist aufgrund der Erdverankerung eine Eigenstabilität auf, sodass eine äußere Abstützung nicht länger erforderlich ist. Die Eigenstabilität wird, insbesondere durch die Verankerung der Stützstruktur 12, mittels der Verankerungsmatten 18a-18d erreicht, welche mit Füllmaterial 102 überbaut sind.

Die Fig. 11 zeigt eine Stützstruktur 12, welche als Stützgitter ausgebildet ist. Bei dem Stützgitter handelt es sich um eine Stahlgittermatte mit mehreren horizontal verlaufenden Gitterstreben 40 und mehreren vertikal verlaufenden Gitterstreben 42. Die Stahlgittermatte weist mehrere voneinander beabstandete und entlang einer Hochachse verlaufende Sicken 44a, 44b auf, wobei die Fixierelemente 22a, 22b die im Sickengrund verlaufenden Vertikalstreben des Metallgitters sind. Die Fixierelemente 22a, 22b sind also integrale Bestandteile der gesickten Stahlgittermatte. Die Sicken 44a, 44b können werksseitig in einem geeigneten Raster, beispielsweise alle 30 cm, in die Stahlgittermatte eingeprägt werden.

Die Fig. 12 zeigt ein System 200 zum Errichten einer Stützkonstruktion 10, wobei das System 200 alternativ zu den in den Fig. 2 bis 6 dargestellten Richtstützen 206a, 206b eine Haltekonstruktion 208 aus Stützrohren 210a, 210b und Rohrständern 212a, 212b zum Stabilisieren der aufgestellten Stützstruktur 12 umfasst. Die Rohrständer 212a, 212b sind Bauzaunfüße. Zusätzlich zu der Haltekonstruktion 208 erfolgt eine Abstützung über einen als Schalungsträger fungierenden Trägerkörper 202.

Die Fig. 13 und 14 zeigen Befestigungsglieder 204, mittels welchen die Stützstruktur 12 an dem Trägerkörper 202 befestigt ist. Die Befestigungsglieder 204 sind zerstörungsfrei lösbar und dienen zum Verspannen der Stützstruktur 12 mit dem Trägerkörper 202. Die Befestigungsglieder 204 umfassen Fixierbügel, welche mithilfe von Keilen verspannt sind. Der Fixierbügel ist an der als Stahlgittermatte ausgebildeten Stützstruktur 12 mittels endseitigen Hakenabschnitten eingehangen und läuft auf der der Stützstruktur 12 abgewandten Seite des Trägerkörpers 202 um den Trägerkörper 202 um.

In der Fig. 13 ist ferner ein als Hakenbride ausgebildetes Befestigungsglied 204 dargestellt, welches alternativ oder zusätzlich zu Fixierbügeln eingesetzt werden kann.

Die Fig. 15 zeigt, dass die als Geogitter ausgebildeten Verankerungsmatten 18 im Bereich einer Sicke 44a geschlitzt werden können, damit das Fixierelement 22a, also die Vertikalstrebe im Grund der Sicke 44a, nicht zu einer unbeabsichtigten Belastung der Verankerungsmatte 18 im Bereich der Sicke 44a führt.

Die Fig. 16 zeigt ein als Steckstab ausgebildetes Verbindungsglied 20, welches zwischen eine Verankerungsmatte 18 und Fixierelemente 22a, 22b eingeschoben ist. Das Verbindungsglied 20 kann endseitig eine Öse zum temporären Halten oder zum Verhaken mit einem sich in Erstreckungsrichtung des Verbindungsglieds 20 anschließenden weiteren Verbindungsglied aufweisen.

Ein Verbindungsglied mit einer solchen Öse ist in Fig. 24 dargestellt. Die Fixierelemente 22a, 22b sind die Vertikalstreben der als Metallgitter ausgebildeten Stützstruktur 12, welche im Bereich der Sicken 44a, 44b verlaufen. Die Verankerungsmatte 18 ist als Geogitter ausgebildet.

Die Fig. 17 zeigt eine umgeschlagene Verankerungsmatte 18, nachdem die Verankerungsmatte 18 mittels eines als Steckstab ausgebildeten Verbindungsglieds 20 an der als gesickte Stahlgittermatte ausgebildeten Stützstruktur 12 befestigt wurde. Aufgrund des Umschlags der Verankerungsmatte 18 weist die Verankerungsmatte 18 jenseits der Stützstruktur 12 zwei übereinander liegende Verankerungslagen auf. Die Verankerungslagen der Verankerungsmatte 18 können dann mit einem Füllmaterial 102 zum Verankern der Stützstruktur 12 überbaut werden.

Die Fig. 18 zeigt eine als Spundwandprofil mit dem Querschnittstyp OMEGA aus PVC ausgebildete Stützstruktur 12. Das Spundwandprofil 12 weist dabei Sicken 44a, 44b auf, welche sich entlang einer Hochachse erstrecken. Das Spundwandprofil weist im Bereich der Sicken 44a, 44b Löcher auf, durch welche sich ein als Steckstab ausgebildetes Verbindungsglied 20 erstreckt. An dem Verbindungsglied 20 kann eine nicht dargestellte Verankerungsmatte 18 befestigt werden.

Die Fig. 19 zeigt eine weitere Ausführungsform einer Stützkonstruktion. Bei dieser Ausführungsform wird die Stahlgittermatte auch als Bewehrungsmatte einer nachträglich aufzubringenden Spritz- oder Ortbetonschale genutzt. Die Sickenmatte ist bei dieser Ausführungsvariante aus geripptem Baustahl gefertigt. Um die je nach Exposition der Konstruktion erforderliche Betondeckung zu erreichen, wird bei der Errichtung des bewehrten Erdkörpers zwischen Geogittermatte und Stahlgitter zwischen den Sicken erdseitig ein Abstandshalter 23 benötigt. Ist dieser z.B. in Form eines Kunststoffgitters in der Art einer Rasengitterwabe ausgebildet, kann das Element in der Betonage verbleiben. Alternativ kann während der Verdichtungsarbeiten ein Schalbrett als Abstandshalter 23 verwendet werden, welches sukzessive mit den fortschreitenden Arbeiten nach oben gezogen wird. Um ein Herausrieseln von Material vor der Betonage zu verhindern, wird bei der Herstellung des bewehrten Erdkörpers zwingend ein Geotextil 38a-38c benötigt. Um auch das Verbindungsglied 20 ausreichend mit Betonüberdeckung gegen Korrosion zu schützen, kann der Abstand zwischen Front und Verbindungselement durch die Form und Tiefe der Sicke 44 eingestellt werden. Auch können zusätzliche Vertikalstäbe im Bereich der Sicke angeordnet sein.

Die Fig. 20 und 21 zeigen eine Stützkonstruktion 10, bei welcher in den Sicken 44 der Stützstruktur 12 Vertikalstreben verlaufen, welche als Fixierelemente 22a, 22b dienen. Die Gitterstreben 22a, 22b sind in einer Richtung, die orthogonal zu der Stützebene 24 der Stützstruktur 12 verläuft, voneinander beabstandet. Somit können über die Gitterstreben 22a, 22b als Steckstäbe ausgebildete Verbindungsglieder 20a, 20b in unterschiedlichen Ebenen positioniert werden. Dies erlaubt die Fixierung von Verankerungsmatten 18a, 18b in unterschiedlichen Verankerungsebenen.

Die Fig. 22 zeigt eine weitere Stützkonstruktion 10. Da das Spundwandprofil 12 in diesem Fall aus Kunststoff gefertigt ist, wurden zusätzlich vertikale Elemente 25, beispielsweise Rohre oder massive Rundhölzer, in die Aussparungen des Profils eingebracht, bevor die Verbindungsglieder 20 eingesetzt wurden.

Die Fig. 23 zeigt ein als gebogenen O-Ring ausgebildetes Fixierelement 22. Der O-Ring ist um einen Vertikalstab einer Stützstruktur 12 gelegt, um damit weitere Stützstellen für ein stabförmiges Verbindungsglied 20 zu schaffen.

Die Fig. 24 zeigt ein Verbindungsglied 20 mit einer endseitigen Öse 46 zum Halten des Verbindungsglieds 20 oder zum Verhaken des Verbindungsglieds mit einem, sich in Erstreckungsrichtung des Verbindungsglieds 20 anschließenden weiteren Verbindungsgliedes.

### Bezugszeichen

- 10: Stützkonstruktion
- 12: Stützstruktur
- 14: Frontseite
- 16: Rückseite
- 18, 18a-18d: Verankerungsmatten
- 20, 20a-20h: Verbindungsglieder
- 22, 22a, 22b: Fixierelemente
- 23: Abstandshalter
- 24: Stützebene
- 25: vertikale Elemente
- 26a-26d: Umlenkabschnitte
- 28a-28d: Verankerungsabschnitte
- 30a, 30b: Verankerungslagen
- 32a-32d: Bewehrungstextile
- 34a-34d: Bewehrungsabschnitte
- 36a-36d: Materialrückhalteabschnitte
- 38a-38c: Rieselschutzmatte
- 40: Gitterstreben
- 42: Gitterstreben
- 44, 44a ,44b: Sicken
- 46: Öse

- 100: Bauwerk
- 102: Füllmaterial

- 200: System
- 202: Trägerkörper
- 204, 204a-204c: Befestigungsglieder
- 206a, 206b: Richtstützen
- 208: Haltekonstruktion
- 210, 210b: Stützrohre
- 212a, 212b: Rohrständer

## Patentansprüche

1. Verfahren zum Errichten einer Stützkonstruktion (10) für ein geotechnisches Bauwerk (100), insbesondere ein Erdbauwerk, mit den Schritten:
- Bereitstellen zumindest einer Stützstruktur (12); und
- Positionieren zumindest einer Verankerungsmatte (18, 18a-18d) auf einer Rückseite (16) der Stützstruktur (12);
**dadurch gekennzeichnet, dass** ein Verbindungsglied (20, 20a-20h) auf der der Stützstruktur (12) abgewandten Seite der Verankerungsmatte (18, 18a-18d) positioniert und über mehrere in horizontaler Längsrichtung der Stützstruktur (12) voneinander beabstandete Fixierelemente (22, 22a, 22b) derart an der Stützstruktur (12) fixiert wird, dass ein Lösen der Stützstruktur (12) von der Verankerungsmatte (18, 18a-18d) durch das Verbindungsglied (20, 20a-20h) verhindert wird.

2. Verfahren nach Anspruch 1,
**dadurch gekennzeichnet, dass** das Verbindungsglied (20, 20a-20h) über die mehreren Fixierelemente (22, 22a, 22b) derart an der Stützstruktur (12) fixiert wird, dass das Verbindungsglied (20, 20a-20h) samt Verankerungsmatte (18, 18a-18d) in Vertikalrichtung bewegbar ist.

3. Verfahren nach einem der vorstehenden Ansprüche,
**dadurch gekennzeichnet, dass** die Fixierelemente (22, 22a, 22b) integrale Bestandteile der Stützstruktur (12) sind und/oder als Gitterstreben (40, 42) der Stützstruktur (12) ausgebildet sind.

4. Verfahren nach einem der vorstehenden Ansprüche,
**dadurch gekennzeichnet, dass** die Stützstruktur (12) mehrere voneinander beabstandete, vorzugsweise senkrecht zur Längsrichtung verlaufende, und in Richtung der Verankerungsmatte (18, 18a-18d) aus einer Stützebene (24) herausragende Sicken (44, 44a, 44b) aufweist, wobei die Fixierelemente (22, 22a, 22b) vorzugsweise im Bereich der Sicken (44, 44a, 44b) angeordnet sind.

5. Verfahren nach einem der vorstehenden Ansprüche,
**dadurch gekennzeichnet, dass** das Verbindungsglied (20, 20a-20h) als Steckstab ausgebildet ist und/oder zwischen die Verankerungsmatte (18, 18a-18d) und die Fixierelemente (22, 22a, 22b) eingeschoben wird.

6. Verfahren nach einem der vorstehenden Ansprüche,
**gekennzeichnet durch** den Schritt:
- Umschlagen der Verankerungsmatte (18, 18a-18d) um das Verbindungsglied (20, 20a-20h) nach dem Fixieren des Verbindungsglieds (20, 20a-20h) an der Stützstruktur (12), sodass die Verankerungsmatte (18, 18a-18d) im Bereich der Stützstruktur (12) von dem Verbindungsglied (20, 20a-20h) umgelenkt wird und ein Umlenkabschnitt (26a-26d) der Verankerungsmatte (18, 18a-18d) um das Verbindungsglied (20, 20a-20h) umläuft und ein sich jenseits des Verbindungsglieds (20, 20a-20h) erstreckender Verankerungsabschnitt (28a-28d) der Verankerungsmatte (18, 18a-18d) durch Überbauung mit einem Füllmaterial (102) verankerbar ist.

7. Verfahren nach einem der vorstehenden Ansprüche,
**gekennzeichnet durch** zumindest einen der folgenden Schritte:
- Positionieren eines Bewehrungstextils (32a-32d) in dem rückseitigen Bereich der Stützstruktur (12) oberhalb der Verankerungsmatte (18, 18a-18d), insbesondere derart, dass ein erster Bewehrungsabschnitt (34a-34d) des Bewehrungstextils (32a-32d) auf dem Verankerungsabschnitt (28a-28d) der Verankerungsmatte (18, 18a-18d) aufliegt und/oder ein Materialrückhalteabschnitt (36a-36d) des Bewehrungstextils (32a-32d) sich entlang der Stützstruktur (12) erstreckt;
- Befüllen des rückseitigen Bereichs der Stützstruktur (12) mit einem Füllmaterial (102), insbesondere Schüttmaterial, zum kraftschlüssigen Verankern der Verankerungsmatte (18, 18a-18d) unter dem Füllmaterial (102);
- Umschlagen des Bewehrungstextils (32a-32d) nach erfolgter Befüllung des rückseitigen Bereichs der Stützstruktur (12) mit dem Füllmaterial (102), insbesondere derart, dass ein zweiter Bewehrungsabschnitt (34a-34d) des Bewehrungstextils (32a-32d) oberhalb des Füllmaterials (102) und/oder parallel zum ersten Bewehrungsabschnitt (34a-34d) des Bewehrungstextils (32a-32d) verläuft;
- Verdichten des sich im rückseitigen Bereich der Stützstruktur (12) befindenden Füllmaterials (102) mit einer Verdichtungsvorrichtung.

8. Verfahren nach einem der vorstehenden Ansprüche,
**gekennzeichnet durch** zumindest einen der folgenden Schritte:
- Aufstellen von zumindest einem Trägerkörper (202) auf einer Frontseite (14) der Stützstruktur (12);
- Befestigen der Stützstruktur (12) an dem Trägerkörper (202) mittels eines oder mehrerer Befestigungsglieder (204, 204a-204c).

9. Verfahren nach einem der vorstehenden Ansprüche,
**dadurch gekennzeichnet, dass** mehrere Verankerungsmatten (18, 18a-18d) auf der Rückseite (16) der Stützstruktur (12) in Vertikalrichtung voneinander beabstandet positioniert werden, wobei die mehreren Verankerungsmatten (18, 18a-18d) jeweils mittels eines auf der der Stützstruktur (12) abgewandten Seite der Verankerungsmatte (18, 18a-18d) positionierten Verbindungsglieds (20, 20a-20h) und über mehrere in Längsrichtung der Stützstruktur (12) voneinander beabstandete Fixierelemente (22, 22a, 22b) derart an der Stützstruktur (12) fixiert werden, dass ein Lösen der Stützstruktur (12) von der jeweiligen Verankerungsmatte (18, 18a-18d) durch das jeweilige Verbindungsglied (20, 20a-20h) verhindert wird.

10. System (200) zum Errichten einer Stützkonstruktion (10) für ein geotechnisches Bauwerk (100), insbesondere mittels des Verfahrens nach einem der vorstehenden Ansprüche, mit
- zumindest einer Stützstruktur (12); und
- zumindest einer Verankerungsmatte (18, 18a-18d) zum Positionieren auf einer Rückseite (16) der Stützstruktur (12);
**gekennzeichnet durch** ein Verbindungsglied (20, 20a-20h) zum Positionieren auf der der Stützstruktur (12) abgewandten Seite der Verankerungsmatte (18, 18a-18d), wobei das Verbindungsglied (20, 20a-20h) über mehrere in Längsrichtung der Stützstruktur (12) voneinander beabstandete Fixierelemente (22, 22a, 22b) derart an der Stützstruktur (12) fixierbar ist, dass ein Lösen der Stützstruktur (12) von der Verankerungsmatte (18, 18a-18d) durch das Verbindungsglied (20, 20a-20h) verhindert ist.

11. System (200) nach Anspruch 10,
**dadurch gekennzeichnet, dass**
- die Verankerungsmatte (18, 18a-18d) als Verankerungstextil ausgebildet ist; und/oder
- das Verbindungsglied (20, 20a-20h) über die mehreren Fixierelemente (22, 22a, 22b) derart an der Stützstruktur (12) fixiert ist, dass das Verbindungsglied (20, 20a-20h) samt Verankerungsmatte (18, 18a-18d) in Vertikalrichtung bewegbar ist; und/oder
- die Stützstruktur (12) als Stützgitter ausgebildet ist.

12. System (200) nach Anspruch 10 oder 11,
**gekennzeichnet durch**
- zumindest einen Trägerkörper (202) zum Aufstellen auf einer Frontseite (14) der Stützstruktur (12); und/oder
- ein oder mehrere Befestigungsglieder (204, 204a-204c) zum Befestigen der Stützstruktur (12) an dem Trägerkörper (202); und/oder
- Richtstützen (206a, 206b) und/oder eine Haltekonstruktion (208) aus Stützrohren (210a, 210b) und Rohrständern (212a, 212b) zum Stabilisieren der aufgestellten Stützstruktur (12).

13. Stützkonstruktion (10) für ein geotechnisches Bauwerk (100), insbesondere ein Erdbauwerk, welche vorzugsweise mit dem Verfahren nach einem der Ansprüche 1 bis 9 und/oder mittels eines Systems (200) nach einem der Ansprüche 10 bis 12 errichtet wurde, mit
- zumindest einer Stützstruktur (12); und
- zumindest einer auf einer Rückseite (16) der Stützstruktur (12) positionierten Verankerungsmatte (18, 18a-18d);
**gekennzeichnet durch** ein Verbindungsglied (20, 20a-20h), welches auf der der Stützstruktur (12) abgewandten Seite der Verankerungsmatte (18, 18a-18d) positioniert und über mehrere in Längsrichtung der Stützstruktur (12) voneinander beabstandete Fixierelemente (22, 22a, 22b) derart an der Stützstruktur (12) fixiert ist, dass ein Lösen der Stützstruktur (12) von der Verankerungsmatte (18, 18a-18d) durch das Verbindungsglied (20, 20a-20h) verhindert ist.

14. Stützkonstruktion (10) nach Anspruch 13,
**dadurch gekennzeichnet, dass**
- die Fixierelemente (22, 22a, 22b) integrale Bestandteile der Stützstruktur (12) sind und/oder als Gitterstreben (40, 42) der Stützstruktur (12) ausgebildet sind; und/oder
- die Stützstruktur (12) mehrere voneinander beabstandete, vorzugsweise senkrecht zur Längsrichtung verlaufende, und in Richtung der Verankerungsmatte (18, 18a-18d) aus einer Stützebene (24) herausragende Sicken (44, 44a, 44b) aufweist, wobei die Fixierelemente (22, 22a, 22b) vorzugsweise im Bereich der Sicken (44, 44a, 44b) angeordnet sind.

15. Stützkonstruktion (10) nach Anspruch 14,
**dadurch gekennzeichnet, dass**
- das Verbindungsglied (20, 20a-20h) als Steckstab ausgebildet ist und/oder zwischen die Verankerungsmatte (18, 18a-18d) und die Fixierelemente (22, 22a, 22b) eingeschoben ist;
- die Verankerungsmatte (18, 18a-18d) derart um das Verbindungsglied (20, 20a-20h) umgeschlagen ist, dass ein Umlenkabschnitt (26a-26d) der Verankerungsmatte (18, 18a-18d) um das Verbindungsglied (20, 20a-20h) umläuft und ein sich jenseits des Verbindungsglieds (20, 20a-20h) erstreckender Verankerungsabschnitt (28a-28d) der Verankerungsmatte (18, 18a-18d) durch Füllmaterial (102) überbaut ist.

16. Stützkonstruktion (10) nach einem der Ansprüche 13 bis 15, **gekennzeichnet durch** mehrere Verankerungsmatten (18, 18a-18d), welche auf der Rückseite (16) der Stützstruktur (12) in Vertikalrichtung voneinander beabstandet positioniert sind,
wobei die mehreren Verankerungsmatten (18, 18a-18d) jeweils mittels eines auf der der Stützstruktur (12) abgewandten Seite der Verankerungsmatte (18, 18a-18d) positionierten Verbindungsglieds (20, 20a-20h) und über mehrere in Längsrichtung der Stützstruktur (12) voneinander beabstandete Fixierelemente (22, 22a, 22b) derart an der Stützstruktur (12) fixiert sind, dass ein Lösen der Stützstruktur (12) von der jeweiligen Verankerungsmatte (18, 18a-18d) durch das jeweilige Verbindungsglied (20, 20a-20h) verhindert ist.
